# EUROPÄISCHE PATENTSCHRIFT

(11) **EP 2 384 823 B1**
(45) Veröffentlichungstag und Bekanntmachung des Hinweises auf die Patenterteilung: **02.12.2015**
(21) Anmeldenummer: 11002770.3
(22) Anmeldetag: 02.04.2011
(51) Int. Cl.: B07B 4/08, B07B 11/04, G01N 15/02

(54) **Luftstrahlsieb**
Air jet sieve
Tamiseur à courant d'air

(30) Priorität: 17.04.2010 DE 102010015364
(43) Veröffentlichungstag der Anmeldung: 09.11.2011
(73) Patentinhaber: HOSOKAWA ALPINE Aktiengesellschaft, 86199 Augsburg (DE)
(72) Erfinder: Kaiser, Hans (Dipl.-Ing.(FH), 86356 Neusäss (DE); Konetzka, Georg (Dipl.Ing. (grad), 86199 Augsburg (DE); Schönwetter, Markus, 86343 Königsbrunn (DE)

(56) Entgegenhaltungen:
- EP-A1- 0 654 308
- DE-A1- 10 022 391
- DE-A1- 19 830 050
- US-A1- 2004 174 171

## Beschreibung

Die Erfindung richtet sich auf ein Luftstrahlsieb mit einem Gehäuse, mindestens einem Sieb, das in das Gehäuse einsetzbar ist, mit einer Schlitzdüse unterhalb des Siebbodens, einem Antrieb für die Schlitzdüse, einer Luftzuführung zur Schlitzdüse und einer Luftabführung durch das Gehäuse aus dem Raum unterhalb des Siebbodens und einer Steuereinrichtung die den Betrieb der so gebildeten Siebmaschine sowie ein Verfahren zum Betreiben des Luftstrahlsiebs.

Luftstrahlsiebe der gattungsgemäßen Art kommen bei der Analysensiebung zum Einsatz, zur Bestimmung von Feinheiten und Korngrößenverteilungen trockner pulverförmiger Materialien. Analysensiebungen werden immer weiter automatisiert um Bedienfehler auszuschließen und eine hohe Messgenauigkeit und Reproduzierbarkeit zu erreichen.

Ein gattungsgemäßes Luftstrahlsieb besteht aus einem Gehäuse auf das ein Sieb mit ebenem Siebboden aufgesetzt wird. Der Siebraum oberhalb des Siebbodens wird während einer Siebung mit einem Deckel verschlossen. Unterhalb des Siebbodens weist das Gehäuse einen Freiraum auf. In diesem Raum ist eine um die vertikale Mittelachse des Siebes drehbare Schlitzdüse angeordnet. Während einer Siebung wird durch die gleichmäßig rotierende Schlitzdüse von unten Luft gegen den Siebboden geblasen. Der Luftstrahl bläst die Maschen des Siebgewebes frei und wirbelt das auf dem Sieb liegende Siebgut auf. Die Feinanteile des Siebgutes werden vom Luftstrahl mitgerissen und durch das Siebgewebe von oben nach unten in den Raum unterhalb des Siebeinsatzes transportiert und von dort aus der Siebmaschine ausgetragen. Die groben Anteile, die größer sind als die Maschenweite des jeweiligen Siebeinsatzes, können das Sieb nicht passieren und bleiben nach der Siebung auf dem Siebgewebe liegen.

Zur Bestimmung einer Korngrößenverteilung müssen mehrere Siebungen mit Sieben unterschiedlicher Maschenweite durchgeführt werden. Dazu wird der nach erfolgter Siebung auf dem Sieb zurückgebliebene Siebrückstand, weiteren Siebungen unterzogen. Nach jeder Siebung muss der Siebrückstand gewogen werden, um die Korngrößenverteilungskurve bestimmen zu können.

Alternativ kann für jede Siebung Material neu eingewogen werden.

### Stand der Technik

In der Vergangenheit wurden Luftstrahlsiebe manuell bedient, in den letzten Jahren bestand ein Bestreben Analysensiebungen zu automatisieren und wesentliche Prozessparameter wie Probenmenge, Siebdauer, Luftmenge und Unterdruck automatisch zu erfassen und einzustellen. Aus dem Stand der Technik z.B. ist die Integration von Wägezellen, zur automatischen Erfassung der Probenmenge, in das Luftstrahlsieb bekannt. Außerdem ist bekannt eine Steuereinrichtung für Luftstrahlsiebe vorzusehen bei der als Eingangsgröße Maschenweite des Siebes, Materialeigenschaften der Probe und /oder Anwendungsbereich des Materials eingegeben werden aufgrund derer vorher definierte Siebungsparameter wie Unterdruck erfasst und geregelt werden und die Siebdauer vorbestimmt ist. So können Siebungen nach internen Prüfvorschriften durchgeführt werden und genaue reproduzierbare, automatisierte Analysen realisiert werden. Weiterhin können Siebmaschinen mit Sensoren ausgerüstet werden, welche die Maschenweite des eingesetzten Siebes automatisch identifizieren und eventuell zusätzliche Informationen in der Siebmaschine oder direkt am Sieb speichert um bei Analysen-Siebmaschinen allgemein die Analysensicherheit gegen Fehlbedienen zu erhöhen.

Aus der EP 0 654 308 B1 ist die Messung und Regelung des Luftvolumenstromes bei Luftstrahlsieben bekannt. So kann der Gasstrom über den Verlauf des Siebvorganges konstant gehalten werden. Außerdem ist aus dieser Druckschrift die Erfassung der Partikelmenge im Abgasstrom und ein daraus abgeleitetes Abbruchkriterium für die Analyse bekannt. Vorgeschlagen wird die optische Erfassung des Partikelstroms.

Aus der DE 100 22 391 A1 ist die Staubmessung in strömenden Gasen unter Verwendung des triboelektrischen Effekts bekannt. Es handelt sich hierbei um eine qualitative Staubmessung. Das Prinzip beruht auf dem Übergang von Ladungen, wenn zwei Körper durch Berührung oder Reibung miteinander in Kontakt gebracht werden. Die Ladungsdifferenz ist Grundlage für die triboelektrischen Messung. Hierdurch kann eine qualitative Überwachung der Staubkonzentration erfolgen und eine relative Zuordnung der Teilchenkonzentration erfolgen. Eine genaue Zuordnung des Messsignals zur Staubkonzentration ist nur in Fällen konstanter Geschwindigkeit möglich.

Nachteilig bei der bereits bekannten optischen Methode ist die empfindliche und kostenintensive Messtechnik für die optische Erfassung der Partikelmenge im Abgasstrom, speziell bei abrasiven Produkten. Für diese optische Methode sind zwei Bauteile nämlich Sender und Empfänger notwendig. Diese werden mittels Glasscheiben von dem Partikelstrom abgegrenzt, das Glas muss staubfrei gehalten werden, was sehr aufwendig ist. Diese Maßnahmen bedingen ein großes Bauvolumen._Nachteilig bei vorgegebenen konstanten Siebzeiten, auch wenn sie sich für Siebe mit unterschiedlicher Siebmaschenweiten und unterschiedlichen Materialien unterscheiden, ist dass abhängig von der Siebmaschenweite das zu siebende Material unterschiedlich lange gesiebt wird, was z.B. bei nicht abriebfesten Stoffen zu unterschiedlicher Beanspruchung des Stoffes führt und zu einer Verfälschung des Messergebnisses.

Der Erfindung liegt daher die Aufgabe zugrunde eine Lösung zu schaffen, die es ermöglicht den Siebfortschritt bei einer Siebung mit einem Luftstrahlsieb zu erfassen um die Siebdauer festzustellen.

Bei einem Luftstrahlsieb der eingangs beschriebenen Art wird die Aufgabe erfindungsgemäß dadurch gelöst, dass die Siebmaschine einen Messsonde aufweist, durch die Partikel in Strömungsrichtung nach dem Siebboden triboelektrisch detektierbar sind.

### Beschreibung der Erfindung

Ein entscheidender Prozessparameter für die Siebung ist die Siebdauer. Die Siebdauer einer Siebung beeinflusst deren Trenngrenze und Trennschärfe. Idealerweise wird die Siebdauer so gewählt, dass nur noch Material, welches größer als die Siebmaschenweite ist, auf dem Sieb liegt, und somit kein Material im abgesaugten Luftstrom mehr vorhanden ist. Da das zu siebenden Material kein ideales Verhalten aufweist z. B. keine konstanten Probemengen verarbeitet werden, nicht abriebfest ist, klebrig ist, sich elektrostatisch auflädt, die Kornform von der Kugel abweicht, kann eine Siebung unendlich lange dauern. Die Siebdauer ist auch abgängig von der Maschenweite des gewählten Siebes. Die Siebdauer von Siebungen mit Sieben großer Maschenweite ist geringer als jene mit kleiner Maschenweite. Die Siebdauer darf nicht zu lang gewählt werden, da sonst empfindlichen Produkte zu stark beansprucht werden und es zu Zerkleinerungs- oder Abriebvorgängen während der Siebung kommt.
Vom wirtschaftlichen Gesichtspunkt soll die Siebdauer möglichst kurz sein, gleichzeitig sollten die Siebungen aber repräsentativ und wiederholbar sein. Erfindungsgemäß ist vorgesehen ein Luftstrahlsieb mit einer Messtechnik auszustatten, die es erlaubt den Siebfortschritt festzustellen und die Siebdauer einer Messung in Abhängigkeit vom Material und Siebmaschenweite reproduzierbar festzulegen.
Vorgesehen ist eine Staubmessung nach dem triboelektrischen Messprinzip. Die Messsonde wird in Strömungsrichtung nach dem Siebboden in das Luftstrahlsieb, beispielsweise in den Abluftkanal eingebaut. Durch diesen Abluftkanal strömt die Luft, die über die Schlitzdüse von unten nach oben den Siebboden passiert und auf ihrem Rückweg von oben nach unten durch den Siebboden Material, welches kleiner als die Maschenweite des Siebes ist, mitnimmt.
Die Partikel im Luftstrom erzeugen beim Kontakt mit der Messsonde durch Reibung ein Signal.

Die Rohsignale an einer triboelektrischen Sonde sind sehr klein, da nur geringe Ladungsmengen übergehen und transportiert werden. Daher muss der Ladungsverstärker besonders hochohmig angekoppelt werden und einen hohen Verstärkungsfaktor aufweisen. Derartige Systeme sind anfällig gegen Einstreuung von Störsignalen. Daher sind die Sonde und der Verstärker mit möglichst kurzen und störsicheren Leitungen zu verbinden. Ideal ist es, auf Kabel zum Transport der triboelektrisch erzeugten Ladungen ganz zu verzichten und die Sonde und den Verstärker direkt zu verbinden. Als beispielhafte Ausführung wird die Leiterplatte des Verstärkers, welche sich ganz oder teilweise in einem abgeschirmten Gehäuse befindet direkt an der Sonde verschraubt.

Weiterhin ist jeder Einbau von Teilen wie Messsonden in eine Leitung, welche von einem Gas-Partikel-Gemisch durchströmt wird, mit Nachteilen wie Verschmutzung, Verschleiß und Störungen der Strömung verbunden. Zur Minimierung dieser Nachteile wird der ohnehin notwendige Sensorstab zur Messung des Druckes isoliert befestigt und so mit der triboelektrischen Sonde kombiniert.

Der triboelektrische Sonde lässt sich an jeder Stelle im Luftstrahlsieb in Strömungsrichtung nach dem Siebbodens integrieren, nämlich überall dort wo nach der Siebung der Partikel-Luftstrom an einer Fläche entlang strömt. Die Sonde kann auch als flächiges Element am Boden oder der Wand des Raumes unterhalb des Siebbodens ausgebildet sein.
In einer anderen Ausgestaltungsform kann der triboelektrische Sensor in die Schlitzdüse integriert werden.

Dieses qualitative Signal der triboelektrischen Sonde wird zeitabhängig aufgenommen und lässt sich mit dem Siebfortschritt korrelieren. Der Verlauf des Signals wird zur Feststellung der Siebdauer genutzt.

Siebungen lassen sich so wirtschaftlich durchführen, da die Siebdauer jeder Siebung dem Material und den Siebbedingungen angepasst ist. Der Einsatz des triboelektrischen Messprinzips zur Detektion der Partikel im Abluftstrom stellt ein wirtschaftliches Messverfahren dar. Die Messsonde ist einfach im Aufbau, hat ein geringes Bauvolumen und ist unempfindlich gegen Verschmutzung und Verschleiß.

Schließlich zeichnet sich die Erfindung noch durch ein Verfahren zum Betreiben des Luftstrahisiebs aus, bei welchem die Partikel im Abluftstrom detektiert werden und mit dem Siebfortschritt korreliert werden. Die Detektierung der Partikel im Abluftstrom erfolgt nach dem triboelektrischen Prinzip. Das qualitative Messsignal der triboelektrischen Sonde wird dafür über der Zeit aufgenommen und der Verlauf des Signals wird zur Feststellung der Siebdauer genutzt. Dabei kommt ein Luftstrahlsieb nach den Ansprüchen 1 bis 5 zum Einsatz.

**Figur 1** zeigt das Luftstrahlsieb mit Messsonde in der Schnittdarstellung

In der **Figur 1** ist das Luftstrahlsieb 1 in einer Schnittdarstellung zu sehen. Das Gehäuse 2 umschließt den Antriebsmotor 3 und das Getriebe 4 mit Antriebswelle 5 für die Schlitzdüse 6. Das Gehäuse 2 bildet zusammen mit dem Siebboden 8 den Raum 9 unterhalb des Siebbodens 8 in dem die Schlitzdüse 6 angeordnet ist. Der Siebraum 10 wird durch den Siebboden 8 und den Deckel 11 begrenzt. Der Deckel 11 weist einen Griff 12 zum manuellen Öffnen und Verschließen des Siebraumes 10 auf. Das Sieb 7 besteht aus einer ringförmigen Tragstruktur 13, in die der Siebboden 8 eingespannt ist. Die Tragstruktur 13 des Siebes ist lose in das Gehäuse 2 eingesetzt und wird durch einen kegelförmigen Absatz innerhalb des Gehäuses 2 zentriert. Über den Zuluftkanal 14 wird Luft in die Schlitzdüse 6 eingebracht und von unten gegen den Siebboden 8 geblasen. Die in den Raum 9 zusammen mit dem Feinanteil eintretende Luft wird über den Abluftkanal 15 aus dem Gehäuse 2 abgesaugt.
In dem Abluftkanal 15 ist die Messsonde 16 für die triboelektrische Staubmessung und ein Teil der Einrichtung zur Differenzdruckmessung zwischen Ansaugöffnung und Absaugung angeordnet.

Ebenfalls in das Gehäuse integriert ist das Bedienpult 17. Es weist ein Tastaturfeld auf, über welches alle erforderlichen Eingaben gemacht werden können. Anstelle der Tastatur kann ein Touchpanel oder ein Drehknopf zum Einsatz kommen. Eine Datenschnittstelle zu einem Rechner kann ebenfalls vorgesehen werden.

Im Gehäuse 2 ist die Auswerteelektronik für die Staubmessung und die Ermittlung des Siebfortschrittes sowie der Bestimmung der Siebzeit integriert.

Die im Abluftkanal 15 eingebaute triboelektrischen Sonde 16 ist mit dem Verstärker mit möglichst kurzen und störsicheren Leitungen verbunden. In einer anderen Ausgestaltung der Erfindung wird auf Kabel zum Transport der triboelektrisch erzeugten Ladungen ganz verzichtet und die Sonde und den Verstärker direkt verbunden. Als beispielhafte Ausführung wird die Leiterplatte des Verstärkers, welche sich ganz oder teilweise in einem abgeschirmten Gehäuse befindet direkt an der Sonde verschraubt.

Der triboelektrische Sensor 16 lässt sich an jeder Stelle in Strömungsrichtung nach dem Siebboden 8 in das Luftstrahlsieb, z.B. dem Abluftkanal 15 oder in einer Verbindungsleitung zum nachgeschalteren Filter integrieren, nämlich überall dort wo nach der Siebung der Partikel-Luftstrom an einer Fläche entlang strömt. Die Sonde kann auch als flächiges Element am Boden und/oder der Wand des Raumes unterhalb des Siebbodens 8 ausgebildet sein.
In einer anderen Ausgestaltungsform kann der triboelektrische Sensor in die Schlitzdüse 6 integriert werden.

In einer bevorzugten Ausgestaltung der Erfindung wird der für die Druckmessung erforderliche Sensor isoliert im Abluftkanal 15 befestigt und auch als triboeletrische Sonde verwendet.

Das triboelektrische Messsignal wird über der Zeit aufgenommen, aus seinem Verlauf wird der Siebfortschritt abgelesen und die Siebdauer festgelegt.

### Bezugszeichen

1. Luftstrahlsieb
2. Gehäuse
3. Antriebsmotor
4. Getriebe
5. Antriebswelle
6. Schlitzdüse
7. Sieb
8. Siebboden
9. Raum
10. Siebraum
11. Deckel
12. Griff
13. Griff
14. Zuluftkanal
15. Abluftkanal
16. triboelekfrische Messsonde
17. Bedienpult

## Patentansprüche

1. **Luftstrahlsieb** (1) mit einem Gehäuse (2), mindestens einem Sieb (7), das in das Gehäuse (2) einsetzbar ist, mit einer Schlitzdüse (6) unterhalb des Siebbodens (8), einem Antrieb für die Schlitzdüse (6), einer Luftzuführung zur Schlitzdüse (6) und einer Luftabführung durch das Gehäuse (2) aus dem Raum (9) unterhalb des Siebbodens (8) und einer Steuereinrichtung die den Betrieb der so gebildeten Siebmaschine steuert, **dadurch gekennzeichnet, dass** die Siebmaschine eine Messsonde (16) aufweist, durch die Partikel im Luftstrom triboelektrisch detektierbar sind.

2. **Luftstrahlsieb** (1) nach Anspruch 1, **dadurch gekennzeichnet, dass** die Messsonde (16) in Strömungsrichtung des Partikelluftstromes nach dem Siebboden (8) und vor einem nachgeschalteten Filter angeordnet ist.

3. **Luftstrahlsieb** (1) nach Anspruch 1, **dadurch gekennzeichnet, dass** die Messsonde (16) im Abluftkanal (15) angeordnet ist.

4. **Luftstrahlsieb** (1) nach Anspruch 1 bis 2, **dadurch gekennzeichnet, dass** die tribolelektrische Messsonde (16) mit dem Druckmesssensor für die Unterdurckmessung gekoppelt ausgeführt ist.

5. **Luftstrahlsieb** (1) nach Anspruch 1, **dadurch gekennzeichnet, dass** die tribolelektrische Sonde (16) auf dem Boden und/oder der Wand des Raumes (9) unterhalb des Siebbodens (8) angeordnet ist.

6. **Luftstrahlsieb** (1) nach Anspruch 1, **dadurch gekennzeichnet, dass** die tribolelektrische Sonde (16) in die Schlitzdüse (6) integriert ist.

7. **Luftstrahlsieb** (1) nach einem oder mehreren der Ansprüche 1 bis 6, **dadurch gekennzeichnet, dass** das Messsignal von der tribolelektrische Messsonde (16) kabellos an die Platine übertragen wird.

8. **Verfahren** zum Betreiben eines Luftstrahlsiebes (1) zur Korngrößenanalyse einer Materialprobe, mit einem Gehäuse (2), mindestens einem Sieb (7), das in das10 Gehäuse (2) einsetzbar ist, mit einer Schlitzdüse (6) unterhalb des Siebbodens (8), einem Antrieb für die Schlitzdüse (6), einer Luftzuführung zur Schlitzdüse (6) und einer Luftabführung durch das Gehäuse (2) aus dem Raum (9) unterhalb des Siebbodens (8) und einer Steuereinrichtung die den Betrieb der so gebildeten Siebmaschine steuert,
**dadurch gekennzeichnet, dass** die Partikel im Partikelluftstrom in Strömungsrichtung nach dem Siebboden (8) detektiert werden, mit dem Siebfortschritt korreliert werden und die Siebzeit bestimmt wird, wobei die Detektierung der Partikel im Abluftstrom nach dem triboelektrischen Messprinzip erfolgt.

9. **Verfahren** nach Anspruch 8, **dadurch gekennzeichnet, dass** das Messsignal der triboelektrischen Messsonde (16) über die Zeit aufgenommen wird und der Verlauf des Signals zur Feststellung der Siebdauer zugrunde gelegt wird.

## Claims

1. **Air jet sieve** (1) with housing (2) and at least one sieve (7) which can be inserted into the housing (2), with a slotted nozzle (6) underneath the sieve deck (8), a drive for the slotted nozzle (6), an air supply for the slotted nozzle (6) as well as an air outlet duct leading through the housing (2) and out of the space (9) underneath the sieve deck (8), and a control unit which controls operation of the thus-formed sieving machine, **characterised in that** the sieving machine is equipped with a measuring sensor (16) which permits triboelectric detection of the particles in the air flow.

2. **Air jet sieve** (1) in accordance with Claim 1, **characterised in that** the measuring sensor (16) is located downstream of the sieve deck (8) and upstream of the downstream filter in the direction of flow of the particle-air stream.

3. **Air jet sieve** (1) in accordance with Claim 1, **characterised in that** the measuring sensor (16) is located in the air outlet duct (15).

4. **Air jet sieve** (1) in accordance with Claims 1 and 2, **characterised in that** the triboelectric measuring sensor (16) is designed such that it is linked to the pressure sensor for measuring the underpressure.

5. **Air jet sieve** (1) in accordance with Claim 1, **characterised in that** the triboelectric measuring sensor (16) is located on the floor and/or wall of the space (9) underneath the sieve deck (8).

6. **Air jet sieve** (1) in accordance with Claim 1, **characterised in that** the triboelectric measuring sensor (16) is integrated into the slotted nozzle (6).

7. **Air jet sieve** (1) in accordance with one or more of Claims 1 to 6, **characterised in that** transmission of the measuring signal from the triboelectric measuring sensor (16) to the printed circuit board is wireless.

8. **Method** of operating an air jet sieve (1) for the particle size analysis of a material sample, with housing (2) and at least one sieve (7) which can be inserted into the housing (2), with a slotted nozzle (6) underneath the sieve deck (8), a drive for the slotted nozzle (6), an air supply for the slotted nozzle (6) as well as an air outlet duct leading through the housing (2) and out of the space (9) underneath the sieve deck (8), and a control unit which controls operation of the thus-formed sieving machine,
**characterised in that** the particles in the particle-air flow are detected in flow direction downstream of the sieve deck (8), are correlated with the sieving progress, as a result of which the sieving time is determined, whereby detection of the particles in the outlet air stream is in accordance with the triboelectric measuring principle.

9. **Method** in accordance with Claim 8, **characterised in that** the measuring signal of the triboelectric measuring sensor (16) is plotted over time and the gradient of the signal is used as a basis for determining the sieving duration.

## Revendications

1. **Tamiseur à jet d'air** (1) avec un boîtier (2), au moins un tamis (7) pouvant être mis en oeuvre dans le boîtier (2), avec une buse à fente (6) sous le fond du tamis (8), un entraînement pour la buse à fente (6), une alimentation en air vers la buse à fente (6) et une évacuation d'air à travers le boîtier (2) en sortie de l'espace (9) sous le fond du tamis (8) et une commande qui pilote le fonctionnement du tamiseur ainsi constitué, **caractérisé par le fait que** le tamiseur présente une sonde de mesure (16) permettant de détecter de manière triboélectrique les particules dans le flux d'air.

2. **Tamiseur à jet d'air** (1) selon la revendication 1, **caractérisé par le fait que** la sonde de mesure (16) est disposée, dans le sens du flux chargé de particules, après le fond de boîtier (8) et avant un filtre situé en aval.

3. **Tamiseur à jet d'air** (1) selon la revendication 1, **caractérisé par le fait que** la sonde de mesure (16) est disposée dans le canal d'air sortant (15).

4. **Tamiseur à jet d'air** (1) selon les revendications 1 à 2, **caractérisé par le fait que** la sonde de mesure triboélectrique (16) est couplée avec le capteur de pression pour la mesure de dépression.

5. **Tamiseur à jet d'air** (1) selon la revendication 1, **caractérisé par le fait que** la sonde triboélectrique (16) est disposée sur le plancher et/ou sur la paroi de l'espace (9) sous le fond du tamis (8).

6. **Tamiseur à jet d'air** (1) selon la revendication 1, **caractérisé par le fait que** la sonde de mesure triboélectrique (16) est intégrée dans la buse à fente (6).

7. **Tamis à jet d'air** (1) selon l'une des revendications 1 à 6, **caractérisé par le fait que** le signal de mesure de la sonde de mesure triboélectrique (16) est transmis sans fil à la platine.

8. **Procédé** d'exploitation d'un tamis à jet d'air (1) pour l'analyse granulométrique d'un échantillon de matériau, avec un boîtier (2), au moins un tamis (7) pouvant être mis en oeuvre dans le boîtier (2), avec une buse à fente (6) sous le fond du tamis (8), un entraînement pour la buse à fente (6), une alimentation en air vers la buse à fente (6) et une évacuation d'air à travers le boîtier (2), en sortie de l'espace (9) sous le fond du tamis (8) et une commande qui pilote le fonctionnement du tamiseur ainsi constitué,
**caractérisé par le fait que** les particules dans le flux d'air chargé de particules sont détectées après le fond du tamis (8), sont corrélées avec l'avancement du tamisage et que le temps de tamisage est déterminé, la détection des particules s'effectuant dans le flux de sortie selon le principe de mesure triboélectrique.

9. **Procédé** selon les revendications 8, **caractérisé par le fait que** le signal de mesure de la sonde triboélectrique (16) est enregistré en permanence et que sa courbe permet de déterminer la durée de tamisage.
